# EUROPÄISCHE PATENTSCHRIFT

(11) **EP 0 516 946 B1**
(45) Veröffentlichungstag und Bekanntmachung des Hinweises auf die Patenterteilung: **05.10.1994**
(21) Anmeldenummer: 92106321.0
(22) Anmeldetag: 11.04.1992
(51) Int. Cl.: F01L 1/04

(54) **Zusammengesetzte Nockenwelle**
Assembled camshaft
Arbre à cames assembli

(30) Priorität: 07.06.1991 DE 4118685
(43) Veröffentlichungstag der Anmeldung: 09.12.1992
(73) Patentinhaber: Bayerische Motoren Werke Aktiengesellschaft, 80788 München (DE)
(72) Erfinder: Menzl, Karl-Heinz, W-8000 München 82 (DE)

(56) Entgegenhaltungen:
- EP-A- 0 278 292
- EP-A- 0 303 845
- GB-A- 2 187 405
- PATENT ABSTRACTS OF JAPAN vol. 010, no. 109 (M-472) 23. April 1986 & JP-A-60 240 363 (MITSUBISHI KINZOKU KK) 29. November 1985
- EUREKA Bd. 11, Nr. 5, 1. Mai 1991, HORTON KIRBY, KENT Seite 9; 'PPS binds camshafts to cut cost, weight and excess noise'
- PATENT ABSTRACTS OF JAPAN vol. 010, no. 246 (M-510) 23. August 1986 & JP-A-61 074 965 (MUSASHI SEIMITSU KOGYO KK) 17. April 1986

## Beschreibung

Die Erfindung betrifft eine zusammengesetzte Nockenwelle, deren eine Wellendurchgangsbohrung aufweisende Nocken zumindest eine von der Durchgangsbohrung ausgehende Nut aufweisen und die durch Aufweiten der Welle kraftschlüssig und formschlüssig mit der Welle verbunden sind.

Eine derartige Nockenwelle ist aus der DE 34 01 057 C2 bekannt. Hierbei hat sich gezeigt, daß aufgrund der extremen Steifigkeitssprünge im Übergangsbereich zwischen der Kontur der Durchgangsbohrung sowie der daneben liegenden Nut beim Aufweiten der Hohlwelle unbefriedigende Ergebnisse erzielt werden. Zwar ist es erwünscht, zur Erzielung der kraftschlüssigen Verbindung den Wellenkörper nicht nur elastisch, sondern auch plastisch zu verformen, jedoch können sich beim bekannten Stand der Technik im oben genannten Übergangsbereich unzulässig hohe Verformungen des Wellenmaterials einstellen.

Aufgabe der Erfindung ist es daher, Maßnahmen aufzuzeigen, mit Hilfe derer an einer zusammengesetzten Nockenwelle nach dem Oberbegriff des Anspruchs 1 beim Fertigungsprozeß extrem hohe Verformungsgradienten vermieden werden.

Zur Lösung dieser Aufgabe ist vorgesehen, daß die im Bereich der Nockenspitze liegende Nut in einen in der Breite erweiterten Durchbruch übergeht, dessen Kontur der Außenkontur der Nockenspitze ähnlich ist. Dabei unterscheidet sich eine erfindungsgemäße Nockenwelle wesentlich von dem aus der EP-A-0 303 845 bekannten Stand der Technik, da dort die Nocken zwar ebenfalls Aussparungen aufweisen, dabei jedoch mehrstückig ausgebildet sind.

Näher erläutert wird die Erfindung anhand eines bevorzugten Ausführungsbeispieles, wobei ein durch einen Nocken verlaufender Schnitt durch eine erfindungsgemäße Nockenwelle gezeigt ist.

Die zusammengesetzte Nockenwelle besteht aus einer Hohlwelle 1 sowie zumindest einem auf die Hohlwelle 1 aufgesetzten Nocken 2, der hierfür eine Wellendurchgangsbohrung 3 aufweist. Die Verbindung zwischen dem Nocken 2 sowie der Hohlwelle 1 erfolgt durch Aufweiten der Hohlwelle 1. Hierzu wird der Innenraum 4 der Hohlwelle 1 mit hohem Druck beaufschlagt, wozu beim Fertigungsprozeß ein weitgehend inkompressibles Fluid eingebracht wird. Hierdurch verformt sich die Hohlwelle 1 bis in den plastischen Bereich, so daß zwischen dem über weite Bereiche lediglich elastisch verformten Nocken 2 sowie der plastisch verformten Hohlwelle 1 eine kraftschlüssige Verbindung hergestellt wird.

Unterstützt wird diese kraftschlüssige Verbindung durch eine formschlüssige Verbindung im Bereich zumindest einer im Nocken 2 vorgesehenen, von der Wellendurchgangsbohrung 3 ausgehenden Nut 5. In dieser Nut 5 krallt sich die plastisch verformte Hohlwelle fest, so daß sicher höchste Drehmomente übertragen werden können.

Jedoch könnte sich im Übergangsbereich 6 zwischen der Nut 5 sowie der die Wellendurchgangsbohrung 3 beschreibenden Innenkontur 7 des Nockens 2 aufgrund des relativ hohen Steifigkeitssprunges eine unzulässig hohe plastische Verformung der Welle 1 einstellen. Der sog. Verformungsgradient, der durch Vergleich der Wellenverformung im Bereich der Innenkontur 7 mit derjenigen im Bereich der Nut 5 gebildet wird, könnte hierbei unzulässig hoch werden.

Um hier Abhilfe zu schaffen, geht die im Bereich der Nockenspitze 2a liegende Nut 5 in einen in der Breite b erweiterten Durchbruch 8 über, dessen Kontur der Außenkontur der Nockenspitze 2a ähnlich ist. Die Nut 5 sowie der Durchbruch 8 bilden somit im Übergangsbereich 6 des Nockens 2 einen Hinterschnitt, der den Steifigkeitssprung in diesem Bereich erheblich herabsetzt. In diesem Übergangsbereich 6 wird somit beim Aufweiten der Hohlwelle 1 auch der Nocken 2 geringfügig plastisch verformt. Gleichzeitig vergleichmäßigt diese Konfiguration vorteilhafterweise die im Nocken 2 auftretende Spannungsverteilung. Dies resultiert aus der der Nockenspitze 2a ähnlichen Kontur des Durchbruchs 8.

Der gezeigte Nocken 2 läßt sich beispielsweise in einem Sinterprozeß einfach fertigen. Dabei muß die Wellendurchgangsbohrung 3 keineswegs einen Kreisquerschnitt besitzen, um den erfindungsgemäßen Effekt zu erzielen.

## Patentansprüche

1. Zusammengesetzte Nockenwelle, deren eine Wellen-Durchgangsbohrung (3) aufweisende, einstückige Nocken (2) zumindest eine von der Durchgangsbohrung (3) ausgehende Nut (5) aufweisen, und die durch Aufweiten der Welle (1) kraftschlüssig und formschlüssig mit der Welle (1) verbunden sind,
dadurch gekennzeichnet, daß die im Bereich der Nockenspitze (2a) liegende Nut (5) in einen in der Breite (b) erweiterten Druchbruch (8) übergeht, dessen Kontur der Außenkontur der Nockenspitze (2a) ähnlich ist.

## Claims

1. An assembled camshaft, the one-piece cams (2) of which, having a shaft through-bore (3), are provided with at least one groove (5) emerging from the through-bore (3) and are connected with the shaft (1) in a force-locking and form-locking manner by expansion of the shaft (1), characterised in that the groove (5) lying in the region of the cam tip (2a) continues into an opening (8) which is expanded in width (b), the contour of the opening being similar to the external contour of the cam tip (2a).

## Revendications

1. Arbre à cames assemblé, dont les cames (2) d'un seul tenant et comportant un alésage (3) pour le passage de l'arbre, comportent au moins une encoche (5) partant de l'alésage de passage (3), et sont assemblées avec l'arbre (1) par adhérence et par interpénétration par la forme par élargissement de cet arbre (1), arbre à cames caractérisé en ce que l'encoche (5) se situant au voisinage de la pointe (2a) de la came, se transforme en un ajour (8) s'évasant à la largeur (b), et dont le contour est analogue au contour externe de la pointe (2a) de la came.
